# EUROPÄISCHE PATENTSCHRIFT

(11) **EP 0 858 498 B1**
(45) Veröffentlichungstag und Bekanntmachung des Hinweises auf die Patenterteilung: **12.09.2001**
(21) Anmeldenummer: 96934289.8
(22) Anmeldetag: 24.10.1996
(51) Int. Cl.: C11B 9/00, A61K 7/46

(54) **NITRIL**
NITRILE
NITRILE

(30) Priorität: 01.11.1995 CH 309395
(43) Veröffentlichungstag der Anmeldung: 19.08.1998
(73) Patentinhaber: Givaudan SA, 1214 Vernier-Genève (CH)
(72) Erfinder: PESARO, Mario, CH-8053 Zürich (CH)
(74) Vertreter: Patentanwälte Schaad, Balass, Menzl & Partner AG
(86) Internationale Anmeldenummer: CH9600377
(87) Internationale Veröffentlichungsnummer: WO9716512

(56) Entgegenhaltungen:
- EP-A- 0 076 493
- JOURNAL OF THE CHEMICAL SOCIETY, Bd. 97, Nr. 1, 1910, LETCHWORTH GB, Seiten 486-498, XP000645925 V.J.HARDING ET AL.: "The synthesis of delta1-cyclopenteneacetic acid and 1-methyl-delta2-cyclohexene-3-acetic acid." in der Anmeldung erwähnt
- JOURNAL OF THE CHEMICAL SOCIETY, Bd. 123, 1923, LETCHWORTH GB, Seiten 2440-2448, XP000645960 S.F.BIRCH ET AL.: "The chemistry of the three-carbon system.Part II.Tautomeric nitriles and cyanoesters." in der Anmeldung erwähnt
- JOURNAL OF THE AMERICAN CHEMICAL SOCIETY, Bd. 65, Oktober 1943, DC US, Seiten 1999-2000, XP000647322 D.E.WHYTE ET AL.: "The rearrangenent of allyl groups in three-carbon systems.III.Nitiles and an acid." in der Anmeldung erwähnt

## Beschreibung

Von V.J. Harding und W.N. Haworth wird in J.Chem.Soc. (1910), 486-498 das Cyclohex-1-en-yl-phenylacetonitril C₆H₅CH(CN)-C₆H₉ als Produkt der alkalischen Kondensation von Phenylacetonitril und Cyclohexanon beschrieben.

Es hat sich später aber herausgestellt, dass sich bei dem Reaktionsprodukt in Tat und Wahrheit um das Cyclohexyliden-phenylacetonitril C₆H₅C(CN)=C₆H₁₀ (I) handelt, D.E. Whyte, A. Cope, JACS 65 (1943), 1999-2000 und S.F. Birch, G.A.R. Kon, J. Chem. Soc. 123 (1923), 2442-2446.

Harding und Haworth beschreiben das von ihnen erhaltene Produkt bloss als farbloses Oel mit angenehmem etherischem Geruch. Die späteren Autoren machen hierüber überhaupt keine Angaben.

Dass sich hinter dieser kursorischen, zudem recht ungenauen, unspezifischen Geruchsbeschreibung ein Riechstoff mit äusserst wertvollen Eigenschaften und - wie anfangs ausgeführt - mannigfaltigen Einsatzmöglichkeiten versteckte, ist überraschend.

Die Erfindung betrifft demgemäss Riechstoffkompositionen mit einem Gehalt an I und die Verwendung von I als Riechstoff.

Der Geruch von I kann als blumig-rosig, grün, metallisch, an Geranium erinnernd, charakterisiert werden.

Aufgrund olfaktorischer Untersuchungen hat sich ferner ergeben, dass sich I, insbesondere aufgrund seiner Rosen- und Geraniumnoten überraschenderweise ausgezeichnet als Ersatz für Rosacetol eignet.

Rosacetol (Trichlor-methyl-phenyl-carbinyl-acetat) ist ein aufgrund seiner Rosen- und Geraniumnoten sehr geschätzter Riechstoff, dessen Verwendung in letzter Zeit aus ökologischen Gründen (Chlorgehalt) aber mehr und mehr zurückgeht.

Es hat sich ferner herausgestellt, dass (I) ausserordentlich säure- und alkalistabil ist, und dass sich (I) durch ausgezeichnete Substantivität auszeichnet. Bezüglich Substantivität ist I dem Rosacetol sogar ganz deutlich überlegen. Dasselbe gilt für die Langlebigkeit.

Unter Substantivität wird die Haftung eines Riechstoffs, z.B. auf Textilien, Haut und Haar nach dem Waschvorgang verstanden.

Demzufolge eignet sich I hervorragend für die Verwendung in der Waschmittelindustrie, z.B. als Riechstoff in Detergentien, Weichspülern, zsw., aber auch als Riechstoff in der Kosmetik, z.B. in Shampoos, Seifen, usw., insbesondere als Ersatz für Rosacetol.

Aufgrund der obenerwähnten wertvollen olfaktorischen Eigenschaften eignet sich die Verbindung I als Riechstoff, und zwar insbesondere in Kombination mit der gängigen heutzutage zur Verfügung stehenden umfangreichen Palette von natürlichen und synthetischen Riechstoffen, zur Kreaktion von Parfüm-Kompositionen, welche ihre Anwendung in allen üblichen Applikations-Segmenten finden können. Beispiele der zahlreichen bekannten Riechstoffingredientien natürlichen oder synthetischen Ursprungs, wobei die Palette der natürlichen Rohstoffe sowohl leicht- als auch mittel- und schwerflüchtige Komponenten, und diejenige der Synthetika Vertreter aus etlichen Stoffklassen umfassen kann, sind:
- Naturprodukte, wie Baummoos-Absolue, Basilikumöl, Agrumenöle (wie Bergamotteöl, Mandarinenöl, usw.), Mastix-Absolue, Myrtenöl, Palmarosaöl, Patchouliöl, Petitgrainöl, Wermutöl, Lavendelöl, Rosenöl, Jasminöl, Ylang-Ylangöl, Sandelholzöl,
- Alkohole, wie Farnesol, Geraniol, Linalool, Nerol, Phenyläthyl-lkohol, Rhodinol, Zimtalkohol, cis-3-Hexenol, Menthol, α-Terpineol, Sandela (3-Isocamphyl-(5)-cyclohexanol),
- Aldehyde, wie Citral, α-Hexylzimtaldehyd, Hydroxycitronellal, Lilial® (p-tert.Butyl-α-methyl-dihydrozimtaldehyd), Methylnonylacetaldehyd, Phenylacetaldehyd, Anisaldehyd, Vanillin,
- Ketone, wie Allyljonon, α-Jonon, β-Jonon, Isoraldein (Isomethyl-α-jonon), Verbenone, Nootkaton, Geranylaceton,
- Ester, wie Allyl-phenoxyacetat, Benzyl-salicylat, Cinnamylpropionat, Citronellyl-acetat, Decylacetat, Dimethylbenzylcarbinyl-acetat, Aethyl-acetoacetat, Aethyl-acetylacetat, cis-3-Hexenyl-isobutyrat, Linalylacetat, Methyl-dihydrojasmonat, Styrallylacetat, Vetiverylacetat, Benzylacetat, cis-3-Hexenylsalicylat, Geranylacetat, usw.
- Lactone, wie γ-Undecalacton, δ-Decalacton, Pentadecan-15-olid,
- verschiedene, in der Parfümerie oft benützte Komponenten, wie Indol, p-Menthan-8-thiol-3-on, Methyleugenol, Eugenol, Anethol, etc.

Die unter Verwendung von Verbindungen I hergestellten Riechstoffkompositionen, insbesondere solcher blumiger, blumigwürziger, blumig-fruchtiger und blumig-orientalischer Richtung, bestechen besonders durch ihre Originalität.

Bei ihrer Verwendung als Riechstoff lässt sich die Verbindung I in weiten Grenzen einsetzen, die beispielsweise von ca. 0,1 (Detergentien) bis ca. 30 Gewichtsprozent (alkoholische Lösungen) in Kompositionen reichen können, ohne dass diese Werte jedoch Grenzwerte darstellen sollen, da der erfahrene Parfümeur auch mit noch geringeren Konzentrationen Effekte erzielen oder aber mit noch höheren Dosierungen neuartige Komplexe aufbauen kann. Die bevorzugten Konzentrationen bewegen sich zwischen ca. 1 und ca. 20 Gewichtsprozent. Die mit den Verbindungen I hergestellten Kompositionen lassen sich für alle Arten von parfümierten Verbrauchsgütern einsetzen (Eaux de Cologne, Eaux de Toilette, Extraits, Lotionen, Crèmes, Shampoos, Seifen, Salben, Puder, Desodorantien, Detergentien, Gewebeveredler, Bleichmittel, Weichspüler für Textilien, usw.

Die Verbindung I kann demgemäss bei der Herstellung von Kompositionen und - wie obige Zusammenstellung zeigt - unter Verwendung einer breiten Palette bekannter Riechstoffe bzw. Riechstoffgemische verwendet werden. Bei der Herstellung solcher Kompositionen können die oben aufgeführten bekannten Riechstoffe bzw. Riechstoffgemische nach (dem Parfümeur) bekannter Art und Weise verwendet werden, wie dies z.B. aus W.A. Poucher, Perfumes, Cosmetics and Soaps 2, 7, Auflage, Chapman und Hall, London, 1974 hervorgeht.

### Beispiel 1

| Chypre Komposition | |
|---|---|
| | Gewichtsteile |
| Benzylsalicylat | 100 |
| Ambrette-moschus | 100 |
| Hydroxycitronellal | 100 |
| Sandela® Givaudan | 100 |
| Vetivenylacetat | 50 |
| Patchouliöl | 50 |
| Ylang-Ylang-öl | 40 |
| Methylnonylacetaldehyd 10% in Propylenglykol | 40 |
| Galbanumöl 10% in Alkohol | 40 |
| Melissenöl | 30 |
| Eichenmoos löslich | 30 |
| Styrallylacetat | 30 |
| Zimtalkohol | 20 |
| Aldehyd C-11 (10-Undecenal) 10% in Propylenglykol | 20 |
| Vernaldehyd | 20 |
| Eugenol extra | 20 |
| Majoranöl | 10 |
| Weihrauch-resinoid | 10 |
| γ-Undecalakton 10% in Propylenglykol | 10 |
| Heliotropin | 30 |
| Rhodinol extra | 50 |
| | 900 |

Gibt man zu dieser etwas schweren Chypre-Komposition 100 Teile I, so wird diese sehr angenehm frisch in Richtung Citrus verändert. Die Komposition wirkt nun viel leichter und viel moderner.

Auch nach 24 Stunden ist die Komposition noch viel leichter, frischer; sie ist sehr geeignet für Herren-Colognes moderner Prägung.

### Beispiel 2

| Parfumerie-Komposition in Richtung Hyacinthe | |
|---|---|
| | Gewichtsteile |
| Phenyläthylalkohol | 200 |
| Hydroxycitronellal | 100 |
| Zimtalkohol | 100 |
| Phenyläthylisobutyrat | 80 |
| Phenylpropylalkohol | 60 |
| Benzylaetat | 50 |
| Baccartol® Givaudan (Rosenbase auf Basis Citronelle-öl/aceton-kondensationsprodukt | 40 |
| Phenyläthylformiat | 40 |
| Citronellol | 30 |
| Eugenol | 20 |
| Galbanum-öl | 20 |
| Phenylacetaldehyd 10% in Propylenglykol | 20 |
| Maltol 1% in Propylenglykol | 20 |
| Dimethylacetat des Hydratropaldehyds | 10 |
| Geranylacetat | 10 |
| | 800 |

Gibt man zu dieser Hyacinthen-Base 200 Teile I, so wirkt sie alsbald viel typischer Richtung Hyacinthe. I verbindet sich vorteilhaft mit den Komponenten, welche die grüne Note bilden, indem sie diese wesentlich weicher erscheinen lässt.

### Beispiel 3

| Parfumerie-Komposition in Richtung Weissdorn | |
|---|---|
| | Gewichtsteile |
| Terpineol | 250 |
| α-Hexylzimtaldehyd | 100 |
| Phenyläthylalkohol | 140 |
| Hydroxycitronellal | 100 |
| Anisaldehyd ex Anethol | 60 |
| Heliotropin | 50 |
| Linalool | 40 |
| Benzylacetat | 30 |
| Geraniol | 30 |
| Bergamotte-öl | 30 |
| α-Jonon | 20 |
| Ambrette-moschus | 20 |
| Citronellol | 10 |
| Aethylen-brassylat | 10 |
| Methylacetophenon | 10 |
| Coumarin | 10 |
| Indol pur | 5 |
| Geranylacetat | 5 |
| Phenylacetaldehyd | 5 |
| Civette absolue 10% in Propylenglykol | 5 |
| Ylang-Ylang-öl | 10 |
| Isoeugenol | 5 |
| Phenylacetaldehyd-dimethylacetal | 5 |
| | 950 |

Gibt man zu dieser blumig-süssen Komposition 50 Teile I, so wird deren pudrige Note sehr schön in eine blumig-rosigen Variante eingekleidet. Eine angenehm fliedrige Note tritt verstärkt hervor. Ausserdem kommt eine Honig-note zur Geltung, welche der Base mehr Diffusion verleiht.

### Beispiel 4

| Parfumerie-Komposition in Richtung Gardenia | |
|---|---|
| | Gewichtsteile |
| Hydroxycitronellal | 120 |
| Benzylacetat | 100 |
| Bergamotte-öl | 100 |
| α-Jonon | 100 |
| Neroli-öl | 70 |
| Styrallylacetat | 70 |
| Linalool | 70 |
| Heliotropin | 50 |
| Ylang-Ylang-öl | 50 |
| Keton-moschus (4-tert.Butyl-3,5-dinitro-2,6-dimethyl-acetophenon) | 50 |
| Isoeugenol | 30 |
| Jasmin-öl | 30 |
| α-Hexylzimtaldehyd | 30 |
| Ambrette-moschus | 30 |
| Phenylacetaldehyd 50% in Propylenglykol | 15 |
| Civette absolue 10% in Propylenglykol | 5 |
| Aldehyd C-10 (n-Decyl-) 10% in Propylenglykol | 5 |
| Orangenöl kalifornisch | 5 |
| | 930 |

Gibt man zu dieser blumigen Base in Richtung Gardenia 70 Teile I, so erhält diese eine verstärkende Honig-Note, welche die Base viel abgerundeter erscheinen lässt. Durch I wirkt die Base viel harmonischer. I bildet einen ausgesprochen ausgleichenden Faktor in der Komposition.

## Patentansprüche

1. Riechstoffkompositionen, **gekennzeichnet durch** einen Gehalt an Cyclohexyliden-phenylacetonitril.

2. Säure- und alkalistabile Riechstoffkompositionen gemäss Anspruch 1.

3. Riechstoffkompositionen gemäss Anspruch 1 für die Verwendung in der Kosmetikindustrie.

4. Riechstoffkompositionen gemäss Anspruch 1 für die Verwendung in der Waschmittelindustrie.

5. Riechstoffkompositionen gemäss Anspruch 1 mit Rosen- und/oder Geraniumnoten.

6. Verwendung von Cyclohexyliden-phenylacetonitril als Riechstoff.

7. Verwendung von Cyclohexyliden-phenylacetonitril als säure- und alkalistabiler Riechstoff.

8. Verwendung von Cyclohexyliden-phenylacetonitril als Riechstoff für die Waschmittelindustrie.

9. Verwendung von Cyclohexyliden-phenylacetonitril als Riechstoff für die Kosmetikindustrie.

10. Verwendung von Cyclohexyliden-phenylacetonitril als Riechstoff für Rosen- und/oder Geraniumnoten.

## Claims

1. Perfume compositions **characterised by** a content of cyclohexylidene phenyl acetonitrile.

2. Acid-resistant and alkali-resistant perfume compositions according to claim 1.

3. Perfume compositions according to claim 1 for use in the cosmetics industry.

4. Perfume compositions according to claim 1 for use in the detergent industry.

5. Perfume compositions according to claim 1 with rose notes and/or geranium notes.

6. Use of cyclohexylidene phenyl acetonitrile as a perfume.

7. Use of cyclohexylidene phenyl acetonitrile as a perfume resistant to acids and alkalis.

8. Use of cyclohexylidene phenyl acetonitrile as a perfume for the detergent industry.

9. Use of cyclohexylidene phenyl acetonitrile as a perfume for the cosmetics industry.

10. Use of cyclohexylidene phenyl acetonitrile as a perfume with rose notes and/or geranium notes.

## Revendications

1. Compositions parfumantes, **caractérisées par** une teneur en cyclohexylidènc-phénylacétonitrile.

2. Compositions parfumantes stables à l'alcali et à l'acide selon la revendication 1.

3. Compositions parfumantes selon la revendication 1 pour utilisation dans l'industrie des cosmétiques.

4. Compositions parfumantes selon la revendication 1 pour utilisation dans l'industrie des lessives.

5. Compositions parfumantes selon la revendication 1 avec des notes de rose et de géranium,

6. Utilisation du cyclohexylidène-phényl-acétonitrile comme substance odorante.

7. Utilisation du cyclohexylidène-phényl-acétonitrile comme substance odorante stable à l'alcali et à l'acide.

8. Utilisation du cyclohexylidène-phényl-acétonitrile comme parfum pour l'industrie des lessives.

9. Utilisation du cyclohexylidène-phényl-acétonitrile comme parfum pour l'industrie des cosmétiques.

10. Utilisation du cyclohexylidène-phényl-acétonitrile comme parfum pour les notes rose et géranium.
